# EUROPÄISCHE PATENTSCHRIFT

(11) **EP 2 756 780 B1**
(45) Veröffentlichungstag und Bekanntmachung des Hinweises auf die Patenterteilung: **30.09.2015**
(21) Anmeldenummer: 14150392.0
(22) Anmeldetag: 08.01.2014
(51) Int. Cl.: A47C 23/06

(54) **Federleisten-Lager mit Haltezapfen**
Slat support with retaining pin
Support pour les lattes d'un sommier avec tenon de retenue

(30) Priorität: 22.01.2013 DE 202013100290 U
(43) Veröffentlichungstag der Anmeldung: 23.07.2014
(73) Patentinhaber: Lorenz Kunststofftechnik GmbH, 49134 Wallenhorst (DE)
(72) Erfinder: Lorenz, Thomas, 49134 Wallenhorst (DE)
(74) Vertreter: Habbel, Ludwig

(56) Entgegenhaltungen:
- EP-A1- 0 734 667
- DE-U1-202012 102 775
- US-A- 797 011

## Beschreibung

Die Erfindung betrifft einen Halter eines Lattenrostes nach dem Oberbegriff des Anspruchs 1.

Aus der DE 20 2012 102 775 U1 ist ein solcher Halter bekannt. In der einfachsten Ausgestaltung weist ein Lattenrost lediglich zwei parallele Rahmenleisten auf, die durch die quer dazu verlaufenden Federleisten miteinander verbunden sind. Gegebenenfalls können zwei zusätzliche, stirnseitige Rahmenleisten den Rahmen des Lattenrostes zu einem geschlossenen Viereck vervollständigen. Wenn die Federleisten unter Belastung einfedern, erfolgt eine Relativbewegung zwischen den beiden Enden der Federleisten und den Rahmenleisten. Die Halter dienen als federbewegliche Zwischenelemente zwischen dem Rahmen des Lattenrostes und den Federleisten. Sie ermöglichen eine derartige Relativbeweglichkeit und bewirken gleichzeitig eine Festlegung der Federleisten an dem Rahmen des Lattenrostes.

Aus der Praxis sind Lattenroste bekannt, bei denen die Rahmenleisten mit Stiften versehen sind. Auf diese Stifte werden die Halter aufgeschoben. Jeder Halter bildet eine Aufnahmekappe, in welche ein Ende einer Federleiste eingesteckt werden kann.

An jedem Lattenrost ist eine Vielzahl von Haltern erforderlich, so dass aufgrund der hohen Stückzahl der Preis für einen einzelnen Halter die Herstellungskosten des Lattenrostes merklich beeinflusst.

Aus der EP 0 734 667 A1 sind gattungsfremde Halter bekannt, die nicht einerseits am Rahmen und andererseits an der Federleiste festgelegt werden, sondern vielmehr als zweiteiliges System ausgestaltet sind: erste Halter dieses Systems weisen annähernd pilzförmige Stifte auf. Die Rahmenleisten sind als Hohlprofil ausgestaltet, so dass die pilzförmigen Stifte der ersten Halter durch Bohrungen regelrecht in die Rahmenleisten eingeknöpft werden können und so die ersten Halter mit den Rahmenleisten eine Rastverbindung bilden. Die ersten Halter dienen allerdings nicht unmittelbar der Aufnahme der Federleisten, vielmehr sind zusätzliche zweite Halter aus einem elastischen Material erforderlich, die einerseits an den ersten Haltern festgelegt werden und andererseits die Federleisten aufnehmen.

Aus der US 797 011 A ist ein Halter bekannt, der als vielfach und in mehreren Ebenen gekantetes Blechbiegeteil ausgestaltet ist, und der mittels mehrerer Schrauben an der Rahmenleiste befestigt ist. Ein nach oben ragender Zapfen dient zur Führung der Federleiste. Zudem ist die Rahmenleiste überall dort ausgeklinkt, wo ein Halter und das daran festgelegte Ende der Federleiste aufgenommen werden soll.

Der Erfindung liegt die Aufgabe zugrunde, einen gattungsgemäßen Halter dahingehend zu verbessern, dass dieser möglichst wirtschaftlich hergestellt werden kann. Weiterhin liegt der Erfindung die Aufgabe zugrunde, einen dementsprechend möglichst preisgünstigen Lattenrost anzugeben.

Diese Aufgabe wird durch einen Halter mit den Merkmalen des Anspruchs 1 oder des Anspruchs 2 und durch einen Lattenrost nach Anspruch 6 gelöst.

Die Erfindung geht mit anderen Worten von einer Bauform des Halters aus, bei welcher am Halter ein so genannter Stecker vorgesehen ist, der in eine damit zusammenwirkende Aussparung zusammenwirkt, die in der Rahmenleiste des Lattenrostes vorgesehen ist. Die Aussparung und der Stecker wirken derart zusammen, dass eine klemmende Festlegung des Halters an der Rahmenleiste des Lattenrostes bewirkt wird. Dies wirkt sich - gegebenenfalls dreifach - vorteilhaft aus:
Durch diese Ausgestaltung des Halters kann beim Halter erhebliches Material eingespart werden, denn dieser muss nicht eine Art Hülse bereitstellen, die auf einen Stift am Rahmen des Lattenrostes aufgeschoben werden kann. Im Vergleich zu der einen solchen Stift umgebenden Hülse ist für die Ausgestaltung des Steckers weniger Material erforderlich. Zudem wird durch den vorschlagsgemäßen Aufbau des Halters dessen besonders geringe Bauhöhe ermöglicht.

Auch am Rahmen des Lattenrostes selbst kann Material eingespart werden, denn es ist nicht erforderlich, über die Rahmenleiste hinausragende Stifte vorzusehen. Vielmehr kann die Aussparung, in welche der Stecker des Halters eingeführt werden kann, unmittelbar als Aussparung im Leistenprofil vorgesehen werden.

Schließlich kann ein Montageschritt für den Fall eingespart werden, dass ansonsten die an einer Rahmenleiste vorgesehenen Stifte separate Bauteile darstellen, die zunächst mit der Rahmenleiste verbunden werden müssen, bevor die Halter für die Federleisten auf diese Stifte aufgesteckt werden können.

Vorschlagsgemäß weist der Halter eine liegend ausgerichtete Grundplatte auf. Bei der Richtungsangabe wie liegend, aufrecht, oben, unten o. dgl. ist eine Ausrichtung des Halters und des gesamten Lattenrostes zugrunde gelegt, bei welcher der Lattenrost liegend ausgerichtet ist, wie in seiner typischen Gebrauchsstellung, so dass beispielsweise auf die Federleisten des Lattenrostes eine Matratze aufgelegt werden kann. Dementsprechend verläuft die liegend ausgerichtete Grundplatte des Halters in einer beispielsweise waagerechten Ebene. Der Stecker dieses Halters ist länglich geformt, beispielsweise als etwa zylindrischer Zapfen, und erstreckt sich gemäß einem ersten Vorschlag mit seiner Längsachse parallel zu der Grundplatte. Dies ermöglicht eine Montage an der Rahmenleiste des Lattenrostes, bei welcher seitliche Bohrungen in der Rahmenleiste vorgesehen sind und der Stecker in einer etwa horizontalen Richtung in die Aussparung der Rahmenleiste eingeschoben werden kann.

Dabei kann vorteilhaft vorgesehen sein, dass der Stecker nicht mit seiner maximalen Querschnittsbreite unmittelbar an die Grundplatte anschließt, sondern dass sich dazwischen ein schmalerer Verbindungssteg befindet, so dass mittels dieses Verbindungssteges eine Hinterschneidung zwischen der Grundplatte und dem Stecker geschaffen ist. Auf diese Weise ist der Halter gegen abhebende Kräfte gesichert, wenn er mit seinem Stecker in der Aussparung der Rahmenleiste festgelegt ist.

Alternativ zu der Ausgestaltung des Halters mit einem Stecker parallel zur Grundplatte kann gemäß einem zweiten Vorschlag vorgesehen sein, dass der Halter ebenfalls zwar eine liegend ausgerichtete Grundplatte aufweist und der Stecker länglich geformt ist, sich der Stecker allerdings mit seiner Längsachse quer zur Grundplatte erstreckt. Auf diese Weise können beispielsweise Bohrungen in der Rahmenleiste des Lattenrostes vorgesehen sein, die aufrecht verlaufen, so dass die Halter mit ihren Steckern von oben in die entsprechenden Bohrungen der Rahmenleiste eingesetzt werden können. Hierdurch wird eine besonders einfache und schnelle Montage der Halter an den Rahmenleisten ermöglicht, was sowohl bei einer manuellen als auch bei einer vollautomatischen, mit Montagerobotern erfolgenden Montage vorteilhaft ist. Bei dieser alternativen Ausgestaltung sind am Halter zwei längliche Stecker vorgesehen, deren Längsachsen parallel zueinander verlaufen. Durch die parallelen Längsachsen kann der Halter problemlos mit beiden Steckern gleichzeitig in zwei dementsprechenden Aussparungen der Rahmenleiste eingeführt werden. Die Anordnung von zwei Steckern im Abstand zueinander bewirkt erstens eine Verdrehsicherung des Halters, zweitens durch die vergrößerte Kontaktfläche zwischen dem Halter und dem Rahmen des Lattenrostes eine verbesserte Haltekraft des Halters im Rahmen, und damit insgesamt eine besonders zuverlässige Festlegung der Federleiste am Halter.

Um die erwähnte klemmende Verbindung zwischen dem Stecker und der Aussparung der Rahmenleiste zu bewirken, können die Stecker mit Vorsprüngen wie beispielsweise Noppen oder Rippen versehen sein. Die Rippen können in Längsrichtung des Steckers verlaufen. Alternativ dazu können sie sich quer zur Längsachse des Steckers erstrecken, wie dies beispielsweise von so genannten Harpunenstegen bekannt ist, welche über die Klemmwirkung hinaus auch noch einen verbesserter Schutz gegen Auszugskräfte gegeben ist, die den Stecker aus der Ausnehmung herauszuziehen bestrebt sind.

Vorteilhaft können auch bei der erstgenannten Ausgestaltung, bei welcher sich der Stecker mit seiner Längsachse parallel zu der Grundplatte erstreckt, am Halter zwei längliche Stecker vorgesehen sein, deren Längsachsen parallel zueinander verlaufen. Durch die parallelen Längsachsen kann der Halter problemlos mit beiden Steckern gleichzeitig in zwei dementsprechenden Aussparungen der Rahmenleiste eingeführt werden. Die Anordnung von zwei Steckern im Abstand zueinander bewirkt erstens eine Verdrehsicherung des Halters, zweitens durch die vergrößerte Kontaktfläche zwischen dem Halter und dem Rahmen des Lattenrostes eine verbesserte Haltekraft des Halters im Rahmen, und damit insgesamt eine besonders zuverlässige Festlegung der Federleiste am Halter.

Vorteilhaft kann die Festlegung der Federleiste am Halter ebenfalls dadurch erfolgen, dass am Halter nicht etwa eine Aufnahmetasche für das Ende einer Federleiste gebildet ist, sondern vielmehr am Halter ein Haltestift vorgesehen ist, der sich nach oben erstreckt und der zur Aufnahme einer Federleiste dient. Die Federleiste weist damit zusammenwirkend eine Aussparung auf, vorteilhaft einen länglichen Schlitz, so dass eine Relativbewegung zwischen Federleiste und Halter in Längsrichtung der Federleiste problemlos möglich ist und dabei dennoch die Federleiste sicher am Halter geführt und vom Halter gehalten ist. Der entsprechende Haltestift des Halters weist einen etwa pilzförmigen Querschnitt auf, so dass die Federleiste regelrecht auf den Haltestift aufgeknöpft werden kann und dann gegen abhebende Kräfte gesichert ist.

Vorteilhaft können zwei voneinander beabstandete Haltestifte am Halter vorgesehen sein, so dass eine besonders zuverlässige Halterung und Führung der Federleiste bewirkt wird.

Ausführungsbeispiele der Erfindung werden anhand der rein schematischen Darstellungen nachfolgend näher erläutert. Dabei zeigt
- Fig. 1: eine perspektivische Ansicht von oben auf ein erstes Ausführungsbeispiel eines Halters,
- Fig. 2: eine perspektivische Ansicht von unten auf ein zweites Ausführungsbeispiel eines Halters, und
- Fig. 3: eine Seitenansicht auf den Halter von Fig. 2.

In den Zeichnungen ist mit 1 jeweils ein Halter bezeichnet, der zur Festlegung einer Federleiste an einer Rahmenleiste eines Lattenrostes dient. Beide dargestellten Ausführungsbeispiele von Haltern 1 weisen jeweils eine Grundplatte 2 auf, die liegend ausgerichtet ist, wenn sich der Lattenrost in seiner Gebrauchsstellung befindet. Unterhalb der Grundplatte 2 sind jeweils zwei Stecker 3 vorgesehen, die an ihrem äußeren Umfang mit Längsrippen 4 versehen sind, um einen festen, klemmenden Sitz des Halters 1 zu gewährleisten, wenn die Stecker 3 in entsprechende Aussparungen der Rahmenleiste eingeführt worden sind.

Beim Ausführungsbeispiel der Fig. 1 erstrecken sich die Stecker 3, die als im wesentlichen zylindrische Zapfen ausgestaltet sind, von der Grundplatte 2 nach unten. Bei dem Ausführungsbeispiel der Fig. 2 und 3 erstrecken sich die Stecker 3 parallel zur Fläche der Grundplatte 2. Wie insbesondere aus Fig. 3 ersichtlich ist, weisen sie bei diesem Ausführungsbeispiel der Fig. 2 und 3 keinen vollen Kreisquerschnitt auf, sondern vielmehr einen etwa Omega-förmigen Querschnitt, so dass sie mittels eines Verbindungssteges 5 an die Grundplatte 2 anschließen. So ergeben sich jeweils Hinterschneidungen auf beiden Seiten eines Verbindungssteges 5 zwischen der Grundplatte 2 und dem Stecker 3, so dass ein solcher Halter 1 in der Rahmenstrebe eines Lattenrostes besonders gut gegen abhebende Kräfte gesichert ist.

Oberhalb der Grundplatte 2 sind bei beiden dargestellten Ausführungsbeispielen jeweils zwei Haltestifte 6 vorgesehen. Sie erstrecken sich jeweils von einem Sockel 7 nach oben und weisen einen etwa T-förmigen Querschnitt auf, mit einem schmaleren Schaft 8 und einem breiteren Kopf 9. Die zugehörige Federleiste weist zwei parallele Schlitze auf, die jeweils geringfügig breiter sind als ein Schaft 8 und schmaler als ein Kopf 9. Die Federleiste kann auf die beiden Haltestifte 6 eines Halters 1 aufgeknöpft werden und liegt dann auf den Sockeln 7 auf. Falls beim Ein- und Ausfedern einer Federleiste Relativbewegungen zwischen Federleiste und dem Halter 1 stattfinden, so ist mittels der Sockel 7 die Grundplatte 2 gegen Verschleiß geschützt, da die Enden der Federleiste nicht unmittelbar an der Grundplatte 2 anliegen.

## Patentansprüche

1. Halter (1) eines Lattenrostes,
wobei der Halter (1) erste Verbindungsmittel aufweist, mittels derer er an einer von zwei parallel und im Abstand zueinander verlaufenden Rahmenleisten festlegbar ist, und der Halter (1) zweite Verbindungsmittel aufweist, mittels derer er an einer Federleiste festlegbar ist, die sich quer zu den Rahmenleisten erstreckt,
und der Halter (1) einen als Stecker (3) bezeichneten Vorsprung aufweist, der zu einem klemmenden Eingriff in eine an der Rahmenleiste vorgesehene Aussparung vorgesehen und in Anpassung an diese Aussparung gestaltet ist, **dadurch gekennzeichnet,**
**dass** der Halter (1) eine liegend ausgerichtete Grundplatte (2) aufweist,
der Stecker (3) länglich geformt ist und sich mit seiner Längsachse parallel zu der Grundplatte (2) erstreckt,der Stecker (3) mittels eines Verbindungsstegs (5) an die Grundplatte (2) anschließt,
wobei der Verbindungssteg (5) einen schmaleren Querschnitt aufweist als der Stecker (3), derart, dass mittels des Verbindungsstegs (5) eine Hinterschneidung zwischen Grundplatte (2) und Stecker (3) geschaffen ist.

2. Halter nach dem Oberbegriff des Anspruchs 1,
**dadurch gekennzeichnet,**
**dass** der Halter (1) eine liegend ausgerichtete Grundplatte (2) aufweist,
der Stecker (3) länglich geformt ist und sich mit seiner Längsachse quer zu der Grundplatte (2) erstreckt,
wobei zwei längliche Stecker (3) vorgesehen sind, deren Längsachsen parallel zueinander verlaufen.

3. Halter nach Anspruch 1,
**dadurch gekennzeichnet,**
**dass** zwei längliche Stecker (3) vorgesehen sind, deren Längsachsen parallel zueinander verlaufen.

4. Halter nach einem der vorhergehenden Ansprüche,
**dadurch gekennzeichnet,**
**dass** der Halter (1) einen sich aufwärts erstreckenden, zur Aufnahme einer Federleiste dienenden Haltestift (6) aufweist.

5. Halter nach Anspruch 4,
**dadurch gekennzeichnet,**
**dass** zwei voneinander beabstandete Haltestifte (6) vorgesehen sind.

6. Lattenrost,
mit zwei parallel und im Abstand zueinander verlaufenden Rahmenleisten,
und mit mehreren Federleisten, die sich quer zu den Rahmenleisten erstrecken und diese miteinander verbinden, wobei an jedem Ende einer Federleiste jeweils ein Halter (1) vorgesehen ist, der einerseits an der Federleiste und andererseits an einer Rahmenleiste festgelegt ist, wobei der Halter (1) nach einem der vorhergehenden Ansprüche ausgestaltet ist
und wenigstens einen als Stecker (3) bezeichneten Vorsprung aufweist, der in einer an der Rahmenleiste vorgesehene Aussparung festgelegt ist.

## Claims

1. Holder (1) for a slatted frame, where the holder (1) has a first means of connection, by means of which it is fixed to one of two frame ledges running parallel to and at a distance from each other, and the holder (1) has a second means of connection, by means of which it is fixed to a spring strip which extends at right angles to the frame ledges, and the holder (1) has a projection described as a plug-in connector (3) which is intended to engage and lock into a recess provided on the frame ledge and is shaped to fit into this recess,
**characterised in that** the holder (1) has a horizontally aligned base plate (2), the plug-in connector (3) is oblong in shape, of which the longitudinal axis extends parallel to the base plate (2), the plug-in connector (3) is joined to the base plate (2) by means of a connecting web (5), where the connecting web (5) has a smaller cross section than the plug-in connector (3), in such a way that, by means of the connecting web (5), an undercut is formed between the base plate (2) and the plug-in connector (3).

2. Holder in accordance with the characterising clause of claim 1, **characterised in that** the holder (1) has a horizontally aligned base plate (2), the plug-in connector (3) is oblong in shape and whose longitudinal axis extends at right angles to the base plate (2), where two oblong plug-in connectors (3) are provided, whose longitudinal axes are parallel to one another.

3. Holder in accordance with claim 1, **characterised in that** two oblong plug-in connectors (3) are provided, whose longitudinal axes are parallel to one another.

4. Holder in accordance with any of the aforementioned claims, **characterised in that** the holder (1) has a retaining pin (6) extending upwards to receive a spring strip.

5. Holder in accordance with claim 4, **characterised in that** two retaining pins (6) are provided at a distance from one another.

6. Slatted frame with two parallel frame ledges at a distance from one another and with several spring strips extending at right angles to the frame ledges and connecting these with each other, where a holder (1) is provided at either end of a spring strip which is fixed to the spring ledge on one hand and to a frame ledge on the other, where the holder (1) is formed in accordance with one of the aforementioned claims and has at least one projection described as a plug-in connector (3) which is fixed in a recess provided on the frame ledge.

## Revendications

1. Support (1) d'un sommier à lattes, sachant que le support (1) présente des premiers moyens de liaison à l'aide desquels il est possible de le fixer contre l'un des deux bandeaux de cadre présentant un tracé parallèle et à distance l'un de l'autre, et que le support (1) présente des seconds moyens de jonction à l'aide desquels il est possible de le fixer contre un bandeau élastique, moyens qui s'étendent transversalement aux bandeaux de cadre, et sachant que le support (1) présente une protubérance désignée comme connecteur (3), protubérance qui est prévue pour engrener et brider dans un évidement prévu contre le bandeau de cadre et qui est configurée pour s'adapter à cet évidement,
**caractérisé en ce que** le support (1) présente une plaque de base (2) orientée à l'horizontale, que le connecteur (3) est de forme oblongue et qu'il s'étend par son axe longitudinal parallèlement à la plaque de base (2), que le connecteur (3) se raccorde par une nervure de jonction (5) contre la plaque de base (2), sachant que la nervure de jonction (5) présente une section plus étroite que le connecteur (3), de sorte qu'au moyen de la nervure de jonction (5) une contre-dépouille est créée entre la plaque de base (2) et le connecteur (3).

2. Support selon l'énoncé générique de la revendication 1, **caractérisé en ce que** le support (1) présente une plaque de base (2) orientée à l'horizontale, que le connecteur (3) est de forme oblongue et s'étend par son axe longitudinal transversalement à la plaque de base (2), sachant que deux connecteurs (3) oblongs sont prévus dont les axes longitudinaux présentent un tracé parallèle.

3. Support selon la revendication 1, **caractérisé en ce que** deux connecteurs (3) oblongs sont prévus dont les axes longitudinaux présentent un tracé parallèle.

4. Support selon l'une des revendications précédentes, **caractérisé en ce que** le support (1) présente une tige de retenue (6) s'étendant vers le haut, destinée à recevoir un bandeau élastique.

5. Support selon la revendication 4, **caractérisé en ce que** sont prévues deux tiges de retenue (6) distantes l'une de l'autre.

6. Sommier à lattes avec deux bandeaux de cadre présentant un tracé parallèle et à une certaine distance l'un de l'autre, et avec plusieurs bandeaux élastiques qui s'étendent transversalement aux bandeaux de cadre et les relient entre eux, sachant qu'à chaque extrémité d'un bandeau élastique est prévu chaque fois un support (1) qui est immobilisé d'une part contre le bandeau élastique et d'autre part contre un bandeau de cadre, sachant que le support (1) est configuré selon l'un de des revendications précédentes et qu'au moins un sert de protubérance appelée connecteur (3), protubérance qui est immobilisée dans un évidement prévu contre le bandeau de cadre.
